# EUROPÄISCHE PATENTSCHRIFT

(11) **EP 0 791 715 B1**
(45) Veröffentlichungstag und Bekanntmachung des Hinweises auf die Patenterteilung: **26.05.1999**
(21) Anmeldenummer: 96102939.4
(22) Anmeldetag: 28.02.1996
(51) Int. Cl.: E05D 11/10

(54) **Scharnier-und Feststellereinheit für aushängbare Kraftwagentüren**
Hinge and check unit for lift-off vehicle doors
Ensemble de charnière et d'arrêtoir pour portes de véhicule dégondables

(30) Priorität: 20.02.1996 DE 19606186
(43) Veröffentlichungstag der Anmeldung: 27.08.1997
(73) Patentinhaber: ED. SCHARWÄCHTER GmbH & Co. KG, D-42809 Remscheid (DE)
(72) Erfinder: Lotz, Norbert, 42799 Leichlingen (DE)
(74) Vertreter: Schön, Theodor, Patent- und Zivilingenieur

(56) Entgegenhaltungen:
- EP-A- 0 702 123
- DE-A- 3 605 434
- US-A- 4 720 895

## Beschreibung

Die Erfindung bezieht sich auf eine Scharnier- und Feststellereinheit für aushängbare Kraftwagentüren, bestehend aus einem Scharnier, dessen beide Scharnierflügel vermittels eines Scharnierstiftes untrennbar miteinander verbunden sind, und dessen einer durch ein Blechfaltteil gebildeter Scharnierflügel vermittels eines eine Verlängerung des Scharnierstiftes aufnehmenden, und quer zur Scharnierachse gerichteten Auflagers eines Trägers und wenigstens einer Schraube lösbar an der Türsäule befestigbar ist und aus einem Drehstabtürfeststeller mit einer am anderen Scharnierflügel festgelegten und abgestützten C-oder S-förmigen Drehstabfeder, welche eine aus wechselweise aufeinanderfolgend angeordneten Vorsprüngen und Vertiefungen bestehende, an dem durch ein Blechfaltteil gebildeten Scharnierflügel ausgeformte Rasteinrichtung zugeordnet ist, und wobei
der durch ein Blechfaltteil gebildete Scharnierflügel eine im wesentlichen U-förmige Gestalt besitzt, wobei an einem, quer zur Scharnierachse gerichteten Schenkel der U-Form den Vorsprüngen und Vertiefungen der Rasteinrichtung zugeordnete Fang-und Haltekörper für einen Belastungsarm der Drehstabfeder des Türfeststellers drehbar gelagert sind.

Im Zusammenhang mit der Anlenkung von Kraftwagentüren ist es unerläßlich der Türe jeweils auch einen Türfeststeller zuzuordnen, einerseits um beim Öffnen der Türen, insbesondere unter räumlich beengten Verhältnissen oder bei auf abschüssigem Untergrund befindlichem Fahrzeug ein unbeabsichtigtes Aufschlagen der Türen, andererseits aber auch bei auf geneigter Fahrbahn stehendem Fahrzeug ein unerwünschtes Zuschlagen der Türen zu verhindern. Dabei müssen Kraftwagentürfeststeller neben einer hinreichenden Haltekraft und einem möglichst ge-räuscharmen Gang auch eine exakte Feststellung der Türe in den jeweils vorgesehenen Raststellungen gewährleisten. Bei einer an sich geeigneten Bauart von, wegen ihres geringen Bedarfes an Einbauraum bevorzugten Drehstab-Türfeststellern, beispielsweise nach der IT-PS 728110, sind dem Belastungsarm einer Drehstabfeder zwei umfangsverzahnte Widerlagerrollen als Rasteinrichtung zugeordnet und in einem mehr oder minder beträchtlichen, jedenfalls in einem ihrer eigenen Durchmesser übersteigenden Abstand voneinander angeordnet, so daß der Be-lastungsarm der Drehstabfeder beim Öffnen der Tür in der Nähe der ersten zu verrastenden Türöffnungsstellung zunächst mit der ersten der beiden Widerlagerrollen in Eingriff gelangt und von dieser um einen gewissen Betrag ausgelenkt wird, wodurch der Schwung der in der Öffnungsbewegung befindlichen Tür abgebremst wird, bis der Belastungsarm der Drehstabfeder beim weiteren Öffnen der Türe schließlich nach einer Teilumdrehung der ersten Widerlagerrolle mit der zweiten Widerlagerrolle in Eingriff gelangt und zwischen den beiden Widerlagerrollen festgehalten wird. Dabei besteht bei der bekannten Anordnung umfangsverzahnter Widerlagerrollen aber der Nachteil, daß zum einen die Rasteinrichtung des Türfeststellers lediglich zwei Raststellungen der Türe zuläßt und zum anderen der Belastungsarm der Drehstabfeder beim Auftreffen auf die zweite Widerlagerrolle gelegentlich auf einen Zahn derselben auftrifft und somit nicht exakt verrastet, was naturgemäß zur Folge hat, daß die Fahrzeugtür aus der eigentlich zu verrastenden Öffnungslage wieder um einen gewissen Winkelbetrag ausläuft, sei es in Öffnungs- oder sei es in Schließrichtung. Neben einer gewissen Unzuverlässigkeit hinsichtlich der exakten Einhaltung der Raststellungen der Türe zeichnen sich die bekannten Türfeststeller dieser Bauart vor allem durch den Nachteil aus, daß sie maximal zwei Raststellungen der Türe zulassen.
Gegenüber einer ebenfalls gebräuchlichen, von den Türscharnieren getrennten Anordnung des Türfeststellers bringt eine mit dem Türscharnier eine Scharnier-und Feststellereinheit bildende bauliche Vereinigung des Türfeststellers in den meisten Fällen eine beträchtliche Verringerung des für die Herstellung und Montage der Türanlenkung insgesamt erforderlichen Aufwandes mit sich.

Im modernen Fahrzeugbau werden die Türen bereits an der Rohkarosserie in einer endgültigen Ausrichtung zumindest vorläufig befestigt und dann zusammen mit der Rokarosserie lackiert. Nach der gemeinsamen Lackierung von Karosserie und Türen müssen die Türen im Interesse einer rationellen Arbeitsweise einer-seits beim Einbringen der Innenausstattung der Karosserie, z.B. Sitze, Dachhimmel, Armaturenbrett, Pedalerie und dergl. mehr, und andererseits beim Aufgar-nieren der Türen selbst, d.h. beim Einbau von Ausstattungsteilen, wie Fensterheber, Türschloß und Innenverkleidung, wieder von der Karosserie getrennt werden, um dann nach vollendeter Ausstattung von Türen und Karosserie erneut und in der ursprünglich eingerichteten Lage wieder an die Fahrzeugkarosserie angeschlossen zu werden.
Zu diesem Zweck ist bereits eine Vielzahl von Ausgestaltungen trennbarer Türscharniere bekannt, für mit einem Türfeststeller baulich vereinigte Scharniere aber auch schon vorgeschlagen worden, beispielsweise in der DE-OS 3605 434, welche die Merkmale des Oberbegriffs des Anspruchs 1 offenbart, das Scharnier einer Scharnier-und Feststellereinheit als solches nicht trennbar zu gestalten und lediglich die eine Schar-nierhälfte an der Türsäule, durch Vermittlung eines mit einem quer zur Scharnierachse gerichteten und mit einer Aufnahmebohrung für einen die Scharnierhöhe überragenden Längenabschnitt des Scharnierstiftes versehen Auflager versehenen Befestigungselementes lösbar zu befestigen, in der Weise, daß das Befestigungselement bereits an der Rohkarosserie in einer ausgerichteten Lage bleibend an der Türsäule festgelegt und der zugehörige U-förmige Scharnierflügel lösbar, insbesondere mittels Schraubenbolzen, mit dem Befestigungselement verbindbar ist. Aus der DE-OS 3605 434 ist es an sich auch bekannt an einem quer zu Scharnierstiftachse gerichten Schenkel eines U-förmigen Scharnierflügels drehbar gelagerte Fang- und Haltekörper anzuordnen. Bei solcherart gestalteten und mit einem Drehstabtürfeststeller ausgestatten trennbaren Türscharnieren zeichnet sich das Befestigungselement durch ein erhebliches Gewicht auf und ergeben sich zudem hinsichtlich der Montage des Befestigungselementes an der Türsäule Verteuerungen.

Der Erfindung liegt daher die Aufgabe zugrunde, eine Scharnier-und Feststellereinheit der eingangs bezeichneten Bauart für aushängbare Kraftwagentüren, dahingehend zu verbessern, daß bei einem geringstmöglichem Gesamtgewicht sowie Bedarf an Einbauraum der Einheit und einer Erhöhung der möglichen Raststellungen der Türe und daß zugleich bei geringem Herstellungs-und Montageaufwand auch eine fehlerhafte Montage des Türfeststellers, insbesondere der Fang-und Haltekörper zwangsweise ausgeschlossen ist.

Diese Aufgabe wird erfindungsgemäß durch den Merkmalen des Anspruchs 1 gelöst. Das erfindungsgemäße Abgehen von der bisher ausschließlich üblichen, auch unter Berücksichtigung einer Umfangsverzahnung mehr oder minder kreisrunden Umfangsform der Fang-und Haltekörper ermöglicht hand in hand mit einer einfachen Herstellungsweise der Fang-und Haltekörper, beispielsweise aus Abschnitten eines geeigneten Profilmaterials, nicht nur die Ausstattung des Türfeststellers mit einer Vielzahl von Raststellungen der Türe, sondern auch eine Sicherheit gegen ein unbeabsichtigt fehlerhaftes Montieren der Fang-und Haltekörper, indem sich bei der Montage der Fang-und Haltekörper deren gegenseitige Ausrichtung aus ihrer Querschnittsform zwangsweise ergibt. Zugleich ist im Betrieb des Türfeststellers auch jedwede gegenläufige Rotationsbewegung der Fang-und Haltekörper automatisch gesperrt.
Gemäß einer besonders bevorzugten Ausführungsform der Erfindung ist vorgesehen, daß die Fang-und Haltekörper in einem zentralen Bereich eine kreisrunde Querschnittsform und bezüglich dieser einander gegenüberliegend je eine radial gerichtete Ausladung aufweisen, deren eine mit einer Rastausnehmung versehen ist und deren andere glattflächig keilformig ausgebildet ist. Dabei ist im Einzelnen zweckmäßigerweise weiterhin vorgesehen, daß die beiden radialen Ausladungen jeder der Fang-und Haltekörper zueinander symetrisch ausgebildet sind und die Rastausnehmung in der einen radialen Ausladung einen der Querschnittsform des Belastungsarmes der Drehstabfeder einsprechenden Konturverlauf aufweist. Zwar wird der Belastungsarm der Drehstabfeder im Allgemeinen eine kreisrunde Querschnittsform besitzen, jedoch könnte in besonderen Fällen auch eine von der Kreisform abweichende, beispielsweise quadratische, Querschnittsform des Belastungsarmes der Drehstabfeder vorgesehen werden. In Verbindung mit einem kreisrunden Profilquerschnitt des Belastungsarmes der Drehstabfeder ist vorgesehen, daß sich die Rastausnehmungen in den radialen Ausladungen zweier benachbarter und gegeneinander verschwenkter Fang-und Haltekörper einander zu einer Halbkreisform ergänzen. Dies hat vorteilhafterweise eine glatte lückenlose und ruckfreie Übergabe des Belastungsarmes der Drehstabfeder von einer zur nächstfolgenden Widerlagerrolle zur Folge, d.h. der Belastungsarm der Drehstabfeder gleitet im Verlauf der Türbewegung ohne jedwede Störung aus der Rastausnehmung der einen in die Rastausnehmung der anderen Widerlagerrolle, so daß sich ein aboslut kontinuierlicher Übergang und damit naturgemäß ein geräuschfreier Gang des Türfeststellers ergibt.

Vorteilhafterweise ist ferner vorgesehen, daß die beiden Flankenflächen der glatt-flächig keilförmig ausgebildeten radialen Ausladung jeder der Fang-und Haltekörper jeweils einen Winkel von 97° miteinander einschließen, so daß infolge des Umstandes, daß die glattflächig keilförmige Ausladung jeweils einen Schwenkendanschlag für die Widerlagerrolle bildet, der maximal mögliche Verschwenkwinkelbe-reich benachbarter Fang-und Haltekörper auf einen Winkelbetrag zwischen 90° und 100°, vorzugsweise einen Winkelbetrag von 97°, begrenzt ist.

In der bevorzugten Gestaltungsform durch Längenabschnitte eines fortlaufenden Profilmaterials weisen die Fang-und Haltekörper über ihre gesamte Höhe hin durchgehend eine einheitliche Profilquerschnittsform auf und sind an Lagerachsen gelagert, die durch vermittels einer Umfangsrändel drehsicher in Bohrungsausnehmungen des Rasteinrichtungs festgelegte Nietzapfen gebildet sind. Zudem kann vorgesehen sein, die Fang-und Haltekörper an den Lagerachsen gegen die Last einer bremsend wirkenden Federscheibe drehbar gelagert sind, um ein selbsttätiges Verdrehen bzw. Verschwenken auszuschließen und damit weitere Vorsorge für einen absolut ruhigen Gang des Türfeststellers zu treffen.

Die Lagerachsen der Fang-und Haltekörper sind dabei zweckmäßigerweise am einen Schenkel des durch ein Blechfaltteil gebildeten U-förmigen Scharnierflügels entlang einer zur Scharnierachse konzentrisch verlaufenden Bogenlinie angeordnet.
Die Rasteinrichtung umfaßt schließlich noch eine einen starren Öffnungsendanschlag für die Türe bildende Nase.

Im Verfolg der Aufgabe, das Gesamtgewicht und den Bedraf an Einbauraum für die Scharnier-und Feststelleinrichtung ohne Inkaufnahme einer verringerten Stabilität bzw. Festigkeit der türsäulenseitigen Scharnierbefestigung zu verringern, ist weiterhin vorgesehen, daß der Träger durch einen rechtwinkelig abgewinkelten Flachmaterialwinkel gebildet ist, dessen einer nach unten gerichteter Schenkel mit Mitteln für die bleibende Befestigung an der Türsäule und dessen anderer das Auflager für den Scharnierflügel bildender Schenkel mit einer die Scharnierstiftverlängerung aufnehmenden Bohrungsausnehmung und einem mit dem Schenkel des Scharnierflügels formschlüssig zusammenwirkenden Vorsprung ausgestattet ist.

Um angesichts des nach der Lackierung der Karosserie erfolgenden Abnehmens der Türe von der Karosserie die Ausbildung von Lackabrißkanten auszuschließen kann dabei im Einzelnen weiter vorgesehen sein, daß dem Befestigungsschenkel des Trägers eine dünnwandige, die gesamte Höhe des Befestigungsschenkels und der türsäulenseitigen Anlagefläche des Scharnierflügels übergreifende Unterlegplatte zugeordnet ist, wobei der Trägerüber seinen Befestigungsschenkel mit der Unterlegplatte mittels Schweißung bleibend verbunden sein kann. Der Befestigungsschenkel des Trägers kann zusätzlich mit einem eine zugehörige Ausnehmung in der Unterlegplatte durchgreifenden Schweißbuckel für die unmittebare Befestigung an der Türsäule versehen sein .
Schließlich wird noch darin ein Merkmal eines erfindungsgemäßen Trägers darin gesehen, daß der mit dem Schenkel des Scharnierflügels zusammenwirkende Vorsprung durch einen in eine zugehörige Bohrungsausnehmung im Auflager des Trägers eingesetzten und mittels einer Umfangsrändel gegen Verdrehung gesicherten Nietbolzen gebildet ist.

Die Erfindung ist in der nachfolgenden Beispielsbeschreibung anhand eines in der Zeichnung dargestellten Ausführungsbeispieles im Einzelnen beschrieben. In der Zeichnung zeigt die
- Figur 1: eine schaubildliche Darstellung einer Scharnier-Feststellereinheit;
- Figur 2: gleichfalls eine schaubildliche der Scharnier-Feststellereinheit in der Montagestellung;
- Figur 3: eine Draufsicht auf die Scharnier-und Feststellereinheit Kraftwagentürscharnier nach Figur 1 und 2;
- Figur 4: eine Draufsicht auf einen Fang-und Haltekörper im vergrößerten Maßstab;
- Figur 5: einen Schnitt durch einen Fang-und Haltekörper gemäß Figur 4.
- Figur 6: eine Einzeldarstellung eines Trägers;
- Figur 7: eine Einzeldarstellung einer Unterlegplatte.

Die in der Zeichnung dargestellte Scharnier-und Feststellereinheit für aushängbare Kraftwagentüren, besteht aus einem Scharnier mit zwei vermittels eines Scharnierstiftes 1 schwenkbar miteinander verbundenen Scharnierflügeln 2 und 3, deren einer 2 bleibend an dem in der Zeichnung nicht gezeigten Türkörper und deren anderer 3 lösbar an der in der Zeichnung gleichfalls nicht gezeigten Türsäule befestigbar ist und einem Drehstabtürfeststeller 4. Der lösbar an der Türsäule befestigbare Scharnierflügel 3 ist aus einem gefalteten Blechmaterialzuschnitt gebildet und weist eine im Wesentlichen U-förmige Gestalt auf, wobei an dem oberen, quer zur Scharnierachse gerichteten Schenkel 5 der U-Form eine aus wechselweise aufeinanderfolgenden Vorsprüngen 6 und Vertiefungen 7 gebildete Rasteinrichtung 8 ausgeformt und am unteren, quer zur Scharnierachse gerichteten Schenkel 9 der U-Form ein parallel und gleichsinnig zu einer die Scharnierhöhe überragenden Verlängerung 10 des Scharnierstiftes 1 gerichteter zapfenförmiger Vorsprung 11 ausgebildet ist. Der zapfenförmige Vorsprung 11 ist dabei gegeneinander gerichteten Abwinkelungen 40 und 41 der beiden Schenkel 5 und 9 des Scharnierflügels 3 benachbart . Innerhalb des Scharnieres ist der Scharnier-flügel 3 den mit der Türe verbindbaren Scharnierflügel 2 umgreifend angeordnet. Der eingreifende Scharnierflügel 2 besteht aus einem Längenabschnitt eines Scharnierprofilmaterials und weist eine etwa L-förmige Querschnittsform auf. Der Scharnierflügel 2 ist vermittels seines einen Profilschenkels 12 über den Scharnierstift 1 mit dem Scharnierflügel 3 drehbar verbunden, während er über seinen anderen Profilschenkel 13 an der Türe befestigt ist. Der mit dem Scharnier ist baueinheitlich verbundene Drehstab-Türfeststeller 4 weist eine S-förmige, über ihrem Schafteil 14 unter Zwischenschaltung einer Lagerschale 15 am eingreifenden Scharnierflügel 2 gehalterte und über einen Stützarm 16 gegen diesen abgestützte Drehstabfeder auf, deren den Belastungs-arm 17 tragender Bereich die beiden Scharnierflügel 2 und 3 nach oben überragt. Der Belastungsarm 17 der Drehstabfeder wirkt mit der am einen Schenkel 5 der U-Form des Scharnierflügels 3 ausgeformten, aus wechselweise aufeinanderfol-gend angeordneten Vorsprüngen 6 und Vertiefungen 7 gebildeten, drei Raststellungen für die Türe aufweisenden Rasteinrichtung 8 des Türfeststellers 4 zusammen. Die Rasteinrichtung 8 umfaßt zugleich auch drei untereinander gleichförmige Fang-und Haltekörper 18, welche jeweils um eine vertikale Achse drehbar aufjeweils einem der Vorsprünge 6 gelagert sind und bei dessen Einlaufen in eine seiner Raststellungen mit dem Belastungsarm 17 der Drehstabfeder zusammenwirken.
Bei der dargestellten Ausführungsform sind die Fang-und Haltekörper 18 über ihre gesamte Höhe hin gleichförmig ausgebildet und weisen eine im Wesentlichen herzförmige Querschnittsform auf. Im Einzelnen besitzen die Fang-und Haltekörper 18 in einem zentralen Bereich 19 eine kreisrunde Querschnittsform und sind bezüglich dieser mit einander gegenüberliegend angeordneten und zueinander symetrischen, radial gerichteten Ausladungen 20 und 21 ausgestattet, wobei die radiale Ausladung 20 mit einer Rastausnehmung 22 versehen und die andere radiale Ausladung 21 glattflächig keilformig ausgebildet ist. Die Rastausnehmung 20 in der einen radialen Ausladung 20 weist einen der kreisrunden Querschnitts-form des Belastungsarmes 17 der Drehstabfeder einsprechenden Konturverlauf auf. In der gezeigten Ausführungsform weisen die Rastausnehmungen 22 in der radialen Ausladung 20 der Fang-und Haltekörper 18 jeweils einen viertelkreisförmigen Konturverlauf auf, 20 zweier benachbarter und gegeneinander verschwenkter Fang-und Haltekörper 7 einander zu einer Halbkreisform ergänzen. Die beiden Flankenflächen 23 und 24 der glattflächig keilförmig ausgebildeten radialen Ausladung 21 jeder der Fang-und Haltekörper 18 schließen jeweils einen Winkel von 97° miteinander ein, so daß infolge des Umstandes, daß die glattflächig keilförmige Ausladung 21jeweils einen mit einem benachbarten Fang-und Haltekör-per 18 zusammenwirkenden Schwenkendanschlag für einen Fang-und Haltekörper 18 bildet, der maximal mögliche Verschwenkwinkelbereich benachbarter Fang-und Haltekörper 18 auf einen Winkelbetrag von 97°, begrenzt ist. Die Fang-und Haltekörper 18 besitzen im gezeigten Ausführungsbeispiel über ihre gesamte Höhe hin durchgehend eine einheitliche Profilquerschnittsform auf und sind an Lagerachsen 25 gelagert, die durch vermittels einer Umfangsrändel drehsicher in zugehörigen Bohrungsausnehmungen in den Vorsprüngen 6 der Rasteinrichtung 8 festgelegte Nietzapfen 26 gebildet sind. Die Lagerachsen der Fang-und Haltekörper 18 sind dabei naturgemäß in einem geringeren Abstand als dem größten Durchmesser ihrer Querschnittsform und ferner entlang einer zur Scharnierachse konzentrisch verlaufenden Bogenlinie am Scharnierflügel 3 angeordnet. Schließlich ist in der Zeichnung noch gezeigt, daß die Rasteinrichtung 8 im Bereich ihres Endes eine einen starren Öffnungsendanschlag für die Türe bildende Nase 27 aufweist.
Der über den durch einen gefalteten Blechmaterialzuschnitt gebildeten Scharnier-flügel 3 an der Türe zu befestigenden Scharnier-und Feststellereinheit ist ein in vorausgerichteter und gesicherter Lage bleibend an der Türsäule festgelegter Träger 30 zugeordnet. Der Träger 30 besteht aus einem rechtwinkelig abgewinkelten Flachmaterialzuschnitt, dessen einer Schenkel 31 ein quer zur Scharnierachse 1 gerichtetes Auflager 32 für den Scharnierflügel 3 bildet und desssen anderer Schenkel als Befestigungsschenkel 33 bleibend und unlösbar, insbesondere vermittels Schweißbuckel 34 an der Türsäule befestigbar ist. Der Befestigungsschenkel 33 eines Trägers 30 ist nach unten gerichtet und somit außerhalb der gegenseitigen Anlagefläche von Scharnierflügel 3 und Türsäule angeordnet. Der das Auflager 32 für den Scharnierflügel 3 bildende Schenkel 31 des Trägers 30 ist mit einer ersten die das Scharnier überragende Verlängerung 10 des Scharnierstiftes 1 aufnehmenden Bohrungsausnehmung 35 und einer zweiten dem formschlüssigen Eingriff des zapfenförigen Vorsprunges 11 am Schenkel des Scharnierflügels 3 angordneten Bohrungsausnehnung 36 ausgestattet, so daß sich durch das Einhängen des Scharnierflügels 3 in den Träger 30 eine zusätzliche formschlüssige Abstützung durch das Zusammenwirken von Vorsprung 11 und Träger 30 ergibt. Dem Befestigungsschenkel 33 des Trägers 30 ist eine dünnwandige, die gesamte Höhe des Befestigungsschenkels 33 und der türsäulenseitigen Anlagefläche des Scharnierflügels 3 übergreifende Unterlegplatte 37 zugeordnet, wobei der Träger 30 mit der Unterlegplatte 37 mittels Schweißung bleibend verbunden sein kann. Der Befestigungsschenkel 33 des Trägers 30 kann zugleich mit einem eine zugehörige Ausnehmung in der Unterlegplatte durchgreifenden Schweißbuckel 38 für die unmittebare Befestigung an der Türsäule versehen sein.

## Patentansprüche

1. Scharnier- und Feststellereinheit für aushängbare Kraftwagentüren, bestehend aus einem Scharnier, dessen beide Scharnierflügel (2, 3) vermittels eines Scharnierstiftes (1) untrennbar miteinander verbunden sind, und dessen einer durch ein Blechfaltteil gebildeter Scharnierflügel (3) vermittels eines eine Verlängerung (10) des Scharnierstiftes (1) aufnehmenden, und quer zur Scharnierachse gerichteten Auflagers (32) eines Trägers (30) und wenigstens einer Schraube lösbar an der Türsäule befestigbar ist und aus einem Drehstabtürfeststeller (4) mit einer am anderen Scharnierflügel (2) festgelegten und abgestützten C-oder S-förmigen Drehstabfeder, welche eine aus wechselweise aufeinanderfolgend angeordneten Vorsprüngen (6) und Vertiefungen (7) bestehende, an dem durch ein Blechfaltteil gebildeten Scharnierflügel (3) ausgeformte Rasteinrichtung (8) zugeordnet ist, und wobei
der durch ein Blechfaltteil gebildete Scharnierflügel (3) eine im wesentlichen U-förmige Gestalt besitzt, wobei an einem, quer zur Scharnierachse gerichteten Schenkel (5) der U-Form den Vorsprüngen (6) und Vertiefungen (7) der Rasteinrichtung (8) zugeordnete Fang-und Haltekörper (18) für einen Belastungsarm (17) der Drehstabfeder des Türfeststellers drehbar gelagert sind dadurch gekennzeichnet, daß an dem genannten einen Schenkel (5) gegenüberliegenden, quer zur Scharnierachse gerichteten Schenkel (9) der U-Form eine Hälfte, welche gegeneinander gerichteten Abwinkelungen (40, 41) der beiden Schenkel (5, 9) der U-Form benachbart angeordnet ist, einer parallel zur Scharnierachse versetzten, formschlüssigen, aushängbaren Abstützung gegen das Auflager (32) des Trägers (30) ausgebildet ist, und wobei der am einen Schenkel (5) des durch ein Blechfaltteil gebildeten Scharnierflügels (3) ausgebildeten Rasteinrichtung (8) wenigstens drei untereinander gleichförmige und mindestens über einen Teil ihrer Höhe hin gleiche im Wesentlichen herzförmige Querschnittsformen aufweisende Fang-und Haltekörper (18) zugeordnet sind, wobei die Lagerachsen (25) der Fang-und Haltekörper (18) in einem geringeren Abstand als dem größten Durchmesser ihrer Querschnittsform am durch ein Blechfaltteil gebildeten Scharnierflügels (3) angeordnet sind.

2. Scharnier- und Feststellereinheit nach Anspruch 1, dadurch gekennzeichnet, daß die Fang-und Haltekörper (18) in einem zentralen Bereich (19) eine kreisrunde Querschnittsform und bezüglich dieser einander gegenüberliegend je eine radial gerichtete Ausladung (20, 21) aufweisen, deren eine mit einer Rastausnehmung (22) versehen ist und deren andere glattflächig keilformig ausgebildet ist.

3. Scharnier- und Feststellereinheit nach Anspruch 2, dadurch gekennzeichnet, daß die beiden radialen Ausladungen (20 und 21) jedes der Fang-und Haltekörper (18) zueinander symetrisch ausgebildet sind und die Rastausnehmung (22) in der einen radialen Ausladung (20, 21) einen der Querschnittsform des Belastungsarmes (17) der Drehstabfeder entsprechenden Konturverlauf aufweist.

4. Scharnier- und Feststellereinheit nach Anspruch 2 bis 3, dadurch gekennzeichnet, daß die beiden Flankenflächen (23,24) der glattflächig keilförmig ausgebildeten radialen Ausladung (20,21) jedes der Fang-und Haltekörper (18) jeweils einen Winkel von 97° miteinander einschließen, wobei die glattflächig keilförmige Ausladung (20,21) jeweils einen Schwenkendanschlag für die Widerlagerrolle bildet, und wobei die Fang-und Haltekörper (18) um einen Winkelbetrag zwischen 90° und 100°, vorzugsweise einen Winkelbetrag von 97°, schwenkbar am Rasteinrichtung (8) gelagert sind.

5. Scharnier- und Feststellereinheit nach Anspruch 1 bis 4, dadurch gekennzeichnet, daß der Belastungsarm (17) der Drehstabfeder einen kreisrunden Profilquerschnitt besitzt und die Rastausnehmungen (22) in den radialen Ausladungen (20,21) zweier benachbarter Fang-und Haltekörper (18) einander zu einer Halbkreisform ergänzen.

6. Scharnier- und Feststellereinheit nach Anspruch 1, dadurch gekennzeichnet, daß die Lagerachsen (25) der Fang-und Haltekörper (18) an dem die Rasteinrichtung (8) aufweisenden Schenkel (5) des anderen Scharnierflügels (3) entlang einer zur Scharnierachse konzentrisch verlaufenden Bogenlinie angeordnet sind.

7. Scharnier- und Feststellereinheit nach Anspruch 4, dadurch gekennzeichnet, daß die Widerlagerrollen über ihre gesamte Höhe hin durchgehend eine einheitliche Profilquerschnittsform aufweisen.

8. Scharnier- und Feststellereinheit nach Anspruch 1 bis 6, dadurch gekennzeichnet, daß die Lagerachsen (25) der Fang-und Haltekörper (18) durch vermittels einer Umfangsrändel drehsicher in Bohrungsausnehmungen der Rasteinrichtung (8) festgelegte Nietzapfen (26) gebildet und die Fang-und Haltekörper (18) an den Lagerachsen(25) gegen die Last einer bremsend wirkenden Federscheibe drehbar gelagert sind.

9. Scharnier- und Feststellereinheit nach Anspruch 6 oder 8, dadurch gekennzeichnet, daß an der Rasteinrichtung (8) eine einen starren Öffnungsendanschlag für die Türe bildende Nase (27) ausgebildet ist.

10. Scharnier- und Feststellereinheit nach Anspruch 1, dadurch gekennzeichnet, daß der Träger (30) außerhalb der gegenseitigen Überdeckungsfläche bzw. Anlagefläche von Scharnierflügel und Türsäule angeordnet ist.

11. Scharnier- und Feststellereinheit nach Anspruch 1 oder 10, dadurch gekennzeichnet, daß der Träger (30) durch einen rechtwinkelig abgewinkelten Flachmaterialwinkel gebildet ist, dessen einer nach unten gerichteter Befestigungsschenkel (33) mit Mitteln für die bleibende Befestigung an der Türsäule und dessen anderer das Auflager (32) für den Scharnierflügel bildender Schenkel (31) mit einer die Scharnierstiftverlängerung (10) aufnehmenden Bohrungsausnehmung (35) und einer mit einem Vorsprung (11) am Schenkel (9) des Scharnierflügels (3) formschlüssig zusammenwirkenden Ausnehmung(36) ausgestattet ist.

12. Scharnier- und Feststellereinheit nach Anspruch 1, 10 oder 11, dadurch gekennzeichnet, daß zusätzlich zu demTräger (30) eine dünnwandige, die gesamte Höhe des Befestigungsschenkels (33) und der türsäulenseitigen Anlagefläche des Scharnierflügels übergreifende Unterlegplatte(37) vorgesehen ist.

## Claims

1. Hinge and locking unit for vehicle doors which may be unhinged, comprising a hinge, the two hinge wings (2, 3) of which are inseparably connected to one another by means of a hinge pin (1) and one hinge wing (3) of which formed by a sheet metal folding part may be releasably fastened to the door post by means of a bearing (32) of a support (30), said bearing receiving an extension (10) of the hinge pin (1) and being directed transversely to the hinge axis, and by means of at least one screw, and comprising a torsion bar door fastener (4) with a C- or S-shaped torsion bar spring, which is fixed and supported on the other hinge wing (2) and to which is allocated a catch arrangement (8) comprising projections (6) and depressions (7) arranged alternately one after the other and moulded out of the hinge wing (3) formed by a sheet metal folding part, and wherein the hinge wing (3) formed by a sheet metal folding part has an essentially U-shaped form, whereby catch and holding members (18) allocated to the projections (6) and depressions (7) of the catch arrangement (8) for a load-bearing arm (17) of the torsion bar spring of the door fastener are rotatably disposed on a leg (5) of the U shape directed transversely to the hinge axis, characterised in that half of a form-locking, unhingeable support offset parallel to the hinge axis against the bearing (32) of the support (30), said half being arranged adjacent to facing angled portions (40, 41) of the two legs (5, 9) of the U shape, is constructed on a leg (9) of the U shape directed transversely to the hinge axis and located opposite said leg (5), and whereby at least three catch and holding members (18), which all have the same shape and have essentially heart-shaped cross-sectional forms at least over part of their height, are allocated to the catch arrangement (8) constructed on one leg (5) of the hinge wing (3) formed by a sheet metal folding part, whereby the bearing axes (25) of the catch and holding members (18) are arranged at a shorter spacing than the largest diameter of their cross-sectional form on the hinge wing (3) formed by a sheet metal folding part.

2. Hinge and locking unit according to Claim 1, characterised in that in a central region (19) the catch and holding members (18) have a circular cross-sectional form and each have with respect to this an opposing radially directed overhang (20, 21), one of which being provided with a catch recess (22) and the other being constructed in a smooth-surface wedge shape.

3. Hinge and locking unit according to Claim 2, characterised in that the two radial overhangs (20 and 21) of each of the catch and holding elements (18) are constructed symmetrically to one another and the catch recess (22) in the one radial overhang (20, 21) has a contour corresponding to the cross-sectional form of the load-bearing arm (17) of the torsion bar spring.

4. Hinge and locking unit according to Claims 2 to 3, characterised in that the two flank faces (23, 24) of the smooth-surfaced wedge-shaped, radial overhang (20, 21) of each of the catch and holding members (18) respectively enclose an angle of 97° to one another, whereby the smooth-surfaced wedge-shaped overhang (20, 21) respectively forms a swivel end stop for the abutment roll, and whereby the catch and holding members (18) are disposed to swivel on the catch arrangement (8) around an angle of between 90° and 100°, preferably an angle of 97°.

5. Hinge and locking unit according to Claims 1 to 4, characterised in that the load-bearing arm (17) of the torsion bar spring has a circular profile cross-section and the catch recesses (22) in the radial overhangs (20, 21) of two adjacent catch and holding members (18) supplement one another to form a semicircular shape.

6. Hinge and locking unit according to Claim 1, characterised in that the bearing axes (25) of the catch and holding members (18) are arranged on the leg (5) of the other hinge wing (3) having the catch arrangement (8) along an arc line running concentrically to the hinge axis.

7. Hinge and locking unit according to Claim 4, characterised in that abutment rolls have a continuously uniform profile cross-sectional form over their entire height.

8. Hinge and locking unit according to Claim 1 to 6, characterised in that the bearing axes (25) of the catch and holding members (18) are formed by a rivet pin (26), which is fixed against rotation in the hole recesses of the catch arrangement (8) by means of circumferential knurling and the catch and holding members (18) are rotatably disposed on the bearing axes (25) against the load of a spring washer acting as a brake.

9. Hinge and locking unit according to Claim 6 or 8, characterised in that a nose (27) forming a rigid opening end stop for the door is constructed on the catch arrangement (8).

10. Hinge and locking unit according to Claim 1, characterised in that the support (30) is arranged outside the common overlapping face or abutment face of the hinge wing and door post.

11. Hinge and locking unit according to Claim 1 or 10, characterised in that the support (30) is formed by a flat material angled piece angled off at right angles, of which the downwardly directed fastening leg (33) is fitted with means for permanent fastening to the door post and the other leg (31) forming the bearing (32) for the hinge wing is fitted with a hole recess (35) receiving the hinge pin extension (10) and with a recess (36) cooperating in a form-locking manner with a projection (11) on the leg (9) of the hinge wing (3).

12. Hinge and locking unit according to Claim 1, 10 or 11, characterised in that a thin-walled shim (37) engaging over the entire height of the fastening leg (33) and the abutment face on the door post side of the hinge wing is provided in addition to the support (30).

## Revendications

1. Ensemble associant une charnière et un arrêtoir pour portes de véhicules automobiles dégondables, composé, d'une part, d'une charnière dont les deux volets (2), (3) sont assemblés de manière inséparable par une cheville de charnière (1) et dont l'un des volets de charnière (3), constitué d'une pièce pliée en tôle, est fixé de manière amovible sur le montant de porte par l'intermédiaire d'au moins une vis et d'une partie d'appui (32) d'un support (30) dans laquelle est logé un prolongement (10) de la cheville de charnière (1) et qui est perpendiculaire à l'axe de la charnière, et, d'autre part, d'un arrêtoir à barre de torsion (4) qui comporte une barre de torsion en forme de C ou de S, s'appuyant et fixée sur l'autre volet de charnière (2) et qui coopère avec un dispositif d'arrêt (8) formé de saillies (6) et de creux (7) se succédant alternativement et ménagés dans le volet de charnière (3) constitué d'une pièce pliée en tôle, étant observé que ledit volet de charnière (3) constitué d'une pièce pliée en tôle possède une forme sensiblement en U, sur l'une (5) des branches dudit U qui est perpendiculaire à l'axe de la charnière, étant disposés en pouvant tourner des corps d'arrêt (18) associés aux saillies (6) et aux creux (7) et coopérant avec le bras de charge (17) du ressort de torsion de l'arrêtoir de porte, *caractérisé en ce que* sur la branche (9) du volet de charnière (3) en forme de U, perpendiculaire à l'axe de la charnière et faisant face à la branche (5) dudit volet de charnière, est agencée la moitié d'une partie d'appui coopérant avec la partie d'appui (32) du support (30), décalée parallèlement à l'axe de la charnière, clabotée, dégondable, voisine des deux parties (40), (41) repliées et orientées l'une vers l'autre des deux branches (5), (9) du volet de charnière (3) en forme de U et *en ce que* au dispositif d'arrêt (8) prévu sur la branche (5) du volet de charnière (3) sont associés au moins trois corps d'arrêt (18) de forme identique, dont la section transversale présente au moins sur une partie de leur hauteur sensiblement une forme de coeur, les axes d'articulation (25) desdits corps d'arrêt étant disposés dans le volet de charnière (3) constitué d'une pièce pliée en tôle, à une distance l'un de l'autre, qui est inférieure au plus grand diamètre de la section transversale desdits corps d'arrêt (18).

2. Ensemble associant une charnière et un arrêtoir de porte selon la revendication 1 *caractérisé en ce que* les corps d'arrêt (18) comportent une partie centrale (19) de forme circulaire et de part et d'autre de celle-ci une avancée radiale (20), (21) dont l'une est pourvue d'un évidement d'arrêt (22) et dont l'autre présente une forme en coin à surface lisse.

3. Ensemble associant une charnière et un arrêtoir de porte selon la revendication 2 *caractérisé en ce que* les deux avancées radiales (20), (21) de chaque corps d'arrêt (18) sont disposées symétriquement l'une par rapport à l'autre et *en ce que* l'évidement d'arrêt (22) ménagé dans l'une des avancées (20), (21) présente un contour correspondant à la forme de la section transversale du bras de charge (17) de la barre de torsion.

4. Ensemble associant une charnière et un arrêtoir de porte selon les revendications 2 à 3 *caractérisé en ce que* les surfaces des deux flancs (23), (24) des avancées radiales (21) en forme de coin à surface lisse de chaque corps d'arrêt (18) déterminent entre elles un angle de 97°, lesdites avancées radiales en forme de coin (21)constituant une butée de fin de course pour le galet de contre-appui, les corps d'arrêt (18) étant disposés sur le dispositif d'arrêt (8) en pouvant tourner à l'intérieur d'un angle d'articulation compris entre 90° et 100°, de préférence d'un angle de 97°.

5. Ensemble associant une charnière et un arrêtoir de porte selon les revendications 1 à 4 *caractérisé en ce que* le bras de charge (17) de la barre de torsion possède une section transversale circulaire et *en ce que* les évidements d'arrêt (22) ménagés dans l'avancée radiale (20), (21) de deux corps d'arrêt voisins (18) se complètent pour former un demi-cercle.

6. Ensemble associant une charnière et un arrêtoir de porte selon la revendication 1 *caractérisé en ce que* les axes d'articulation (25) des corps d'arrêt (18) sont disposés dans la branche (5) du volet de charnière (3) comportant le dispositif d'arrêt (8), sur une ligne courbe concentrique à l'axe de la charnière.

7. Ensemble associant une charnière et un arrêtoir de porte selon la revendication 4 *caractérisé en ce que* les galets de contre-appui présentent sur toute leur hauteur une section transversale continue et constante.

8. Ensemble associant une charnière et un arrêtoir de porte selon les revendications 1 à 6 *caractérisé en ce que* les axes d'articulation (25) des corps d'arrêt (18) sont constitués par des boulons rivés (26) fixés sans possibilité de rotation, grâce à un moletage périphérique, dans des alésages dans le dispositif d'arrêt (8) et *en ce que* les corps d'arrêt (18) sont mobiles autour des axes d'articulation (25) à l'encontre de la force d'une rondelle élastique à effet freinant.

9. Ensemble associant une charnière et un arrêtoir de porte selon les revendications 6 ou 8 *caractérisé en ce que* le dispositif d'arrêt (8) comporte un nez (27) constituant une butée rigide de fin de course du mouvement d'ouverture de la porte.

10. Ensemble associant une charnière et un arrêtoir de porte selon la revendication 1 *caractérisé en ce que* le support (30) est disposé à l'extérieur des surfaces de recouvrement ou d'appui réciproque du volet de charnière et du montant de porte.

11. Ensemble associant une charnière et un arrêtoir de porte selon les revendications 1 ou 10 *caractérisé en ce que* le support (30) est constitué d'un segment de plat replié orthogonalement, dont la branche de fixation (33) orientée vers le bas est équipée de moyens permettant la fixation durable sur le montant de porte et dont l'autre branche (31) formant la partie d'appui (32) pour le volet de charnière est pourvue d'un alésage (35) logeant le prolongement (10) de la cheville de charnière (10) et d'un alésage (36) coopérant par clabotage avec une saillie (11) de la branche (9) du volet de charnière (3).

12. Ensemble associant une charnière et un arrêtoir de porte selon les revendications 1, 10 ou 11 *caractérisé en ce que* en plus du support (30) est prévue une plaque (37) mince de calage, s'étendant sur toute la hauteur de la branche de fixation (33) et de la surface d'appui du volet de charnière sur le montant de porte.
